# DEMANDE DE BREVET EUROPEEN

(11) **EP 4 722 822 A1**
(43) Date de publication de la demande: **08.04.2026**
(21) Numéro de dépôt: 24203822.2
(22) Date de dépôt: 01.10.2024
(51) Int. Cl.: G04B 5/16, G04B 37/05, G04B 43/00, G04B 5/18

(54) **PIÈCE D'HORLOGERIE COMPORTANT UNE MASSE OSCILLANTE ET UN ORGANE ABSORBEUR DE CHOCS**

(71) Demandeur: ETA SA Manufacture Horlogère Suisse, 2540 Grenchen (CH)
(72) Inventeur: CHRISTAN, Julien, 2502 Bienne (CH)
(74) Mandataire: ICB SA

(57) **Abrégé**

Un aspect de l'invention concerne une pièce d'horlogerie (1) comportant une boîte (10) dans laquelle est logé un mouvement d'horlogerie automatique (14) comportant une masse oscillante (15), ladite boîte (10) étant fermée par un fond (12) et par une glace (11), caractérisée en ce que la pièce d'horlogerie (1) comporte un organe absorbeur de chocs (16), réalisé dans une matière polymère élastomère, logé dans la boîte (10) et interposé entre la masse oscillante (15) et le fond (12) pour empêcher les contacts directs entre la masse oscillante (15) et le fond (12 en cas de chocs subis par la pièce d'horlogerie (1).

## Description

### Domaine technique de l'invention

La présente invention concerne une pièce d'horlogerie comportant un mouvement d'horlogerie dit automatique, c'est-à-dire un mouvement possédant un mécanisme de remontage automatique muni d'une masse oscillante.

Plus particulièrement, l'invention concerne une pièce d'horlogerie comportant un organe absorbeur de chocs pour éviter les contacts entre la masse oscillante et le fond de la boîte de la pièce d'horlogerie lors de chocs accidentels.

### Arrière-plan technologique

Lorsque la pièce d'horlogerie subit un choc accidentel important, par exemple une chute, la masse oscillante peut venir taper contre le fond, ou la glace d'un fond transparent, ce qui occasionne un marquage de la surface de la masse oscillante en regard du fond, et qui nuit à l'esthétique du mouvement d'horlogerie, notamment lorsque la masse oscillante est visible au travers du fond.

De plus, les chocs et les frottements répétés entre la masse oscillante et le fond peuvent générer des particules de matière qui peuvent nuire au bon fonctionnement du mouvement d'horlogerie.

Pour remédier à ces inconvénients, il a été proposé plusieurs solutions permettant notamment de limiter l'ébat axial de la masse oscillante par l'utilisation de butées axiales formées par exemple par des patins, des vis ou des pierres.

Une telle solution est notamment décrite dans le document EP-924579. Dans ce document, un bourrelet d'extrémité en forme de créneau situé au bord extérieur de la masse oscillante est disposé entre deux anneaux pour limiter l'ébat axial de la masse oscillante lors de chocs axiaux.

Il a également été proposé dans le document CH-337785, une solution permettant de réduire les frottements entre la masse oscillante et le fond en cas de contacts accidentels par l'utilisation de pierres d'horlogerie logées dans la surface de la masse oscillante en regard du fond de la boîte.

Toutefois, ces solutions sont complexes à mettre en oeuvre et ne sont pas facilement adaptables sur des calibres existants, par exemple en service après-vente.

Par conséquent, il existe un besoin pour améliorer les pièces d'horlogerie équipées d'un mouvement d'horlogerie automatique.

### Résumé de l'invention

Dans ce contexte, l'invention propose une pièce d'horlogerie comportant une boîte dans laquelle est logé un mouvement d'horlogerie automatique comportant une masse oscillante, ladite boîte étant fermée par un fond, caractérisée en ce que la pièce d'horlogerie comporte un organe absorbeur de chocs, réalisé dans une matière polymère élastomère, logé dans la boîte et interposé entre la masse oscillante et le fond pour empêcher les contacts directs entre la masse oscillante et le fond en cas de chocs subis par la pièce d'horlogerie.

Outre les caractéristiques évoquées dans le paragraphe précédent, la pièce d'horlogerie selon l'invention peut présenter une ou plusieurs caractéristiques complémentaires parmi les suivantes, considérées individuellement ou selon toutes les combinaisons techniquement possibles :
- l'organe absorbeur de chocs est porté par la masse oscillante ou par le fond ;
- l'organe absorbeur de chocs est solidarisé sur une surface de la masse oscillante ou sur une surface du fond ;
- l'organe absorbeur de chocs est solidarisé par collage, soudage ou clippage ;
- l'organe absorbeur de chocs est logé dans au moins un évidement ménagé au niveau d'une surface de la masse oscillante ou au niveau d'une surface du fond ;
- ledit au moins un évidement est conformé pour maintenir en position l'organe absorbeur de chocs par pincement de l'organe absorbeur de chocs ;
- ledit au moins un évidement est ménagé sur une surface du fond en regard de la masse oscillante ;
- ledit au moins un évidement est ménagé sur une surface de la masse oscillante en regard du fond ;
- ledit au moins un évidement s'étend sur au moins une portion périphérique de la masse oscillante ou du fond ;
- ladite masse oscillante ou ledit fond comporte une pluralité d'évidements et en ce que l'organe absorbeur de chocs est composé d'une pluralité d'éléments absorbeurs de chocs logés dans ladite pluralité d'évidements ;
- les évidements de la pluralité sont répartis uniformément au niveau d'une partie périphérique de la masse oscillante lorsqu'ils sont portés par la masse oscillante.

### Brève description des figures

Les buts, avantages et caractéristiques de la présente invention apparaîtront à la lecture de la description détaillée ci-dessous faisant référence aux figures suivantes :
- la figure 1 est une représentation schématique en coupe d'un premier exemple de réalisation d'une pièce d'horlogerie selon l'invention comportant un organe absorbeur de chocs interposé entre la masse oscillante et le fond ; dans ce premier exemple de réalisation, l'organe absorbeur de chocs est porté par le fond ;
- la figure 2 est une représentation schématique en coupe d'un deuxième exemple de réalisation d'une pièce d'horlogerie selon l'invention comportant un organe absorbeur de chocs interposé entre la masse oscillante et le fond ; dans ce deuxième exemple de réalisation, l'organe absorbeur de chocs est porté par la masse oscillante ;
- la figure 3 illustre plus particulièrement en perspective la masse oscillante portant l'organe absorbeur de chocs du deuxième exemple de réalisation de la pièce d'horlogerie illustrée à figure 2 ;
- la figure 4 illustre un troisième exemple de réalisation d'une pièce d'horlogerie selon l'invention dans laquelle l'organe absorbeur de chocs est formé par une pluralité d'éléments absorbeurs de chocs portés par la masse oscillante et répartis sur une portion périphérique de la masse oscillante dans une pluralité d'évidements ;
- la figure 5 illustre un quatrième exemple de réalisation d'une pièce d'horlogerie selon l'invention dans laquelle l'organe absorbeur de chocs est formé par une pluralité d'éléments absorbeurs de chocs portés par la masse oscillante, s'étendant radialement par rapport à l'axe de rotation de la masse oscillante et répartis sur une portion périphérique de la masse oscillante ;
- la figure 6 illustre un cinquième exemple de réalisation d'une pièce d'horlogerie selon l'invention dans laquelle l'organe absorbeur de chocs est formé par une pluralité d'organes élastiques de forme sphérique portés par la masse oscillante, et répartis sur une portion périphérique de la masse oscillante dans une pluralité d'évidements.

Dans toutes les figures, les éléments communs portent les mêmes numéros de référence sauf précision contraire.

### Description détaillée de l'invention

La figure 1 est une représentation schématique, selon une coupe transversale partielle d'un premier exemple de réalisation d'une pièce d'horlogerie 1 selon l'invention.

La pièce d'horlogerie 1 comporte une boîte 10 présentant une carrure 13 fermée en partie supérieure par une glace 11 et en partie inférieure par un fond 12.

Le fond 12 peut être un fond plein ou un fond au moins partiellement transparent pour rendre visible un mouvement d'horlogerie 14 depuis le fond 12.

La carrure 13 délimite un espace interne configuré pour recevoir et loger le mouvement d'horlogerie 14 d'axe central B.

Le mouvement d'horlogerie 14 est un mouvement d'horlogerie automatique comportant une masse oscillante 15.

La masse oscillante 15 comprend une partie centrale 15.2 formant le support de la masse oscillante 15 et une partie périphérique 15.1 portant un secteur lourd. La masse oscillante 15 est solidarisée au mouvement d'horlogerie 15 par des moyens de fixation appropriés.

Généralement, le secteur lourd de la partie périphérique 15.1 est formé par une surépaisseur ou par un matériau à forte densité.

La pièce d'horlogerie 1 comporte en outre un organe absorbeur de chocs 16 logé dans la boîte 10 et interposé entre la masse oscillante 15 et le fond 12.

Préférentiellement, l'organe absorbeur de chocs 16 est interposé entre la partie périphérique 15.1 portant le secteur lourd de la masse oscillante 15 et le fond 12.

Préférentiellement, l'organe absorbeur de chocs 16 est interposé entre la masse oscillante 15 et le fond 12, dans une région proche de la portion d'extrémité radiale de la masse oscillante 15. En effet, c'est dans cette région que les déplacements par déformation élastique, principalement de la partie centrale 15.2 et des moyens de fixation, sont les plus importants, et que la masse oscillante 15 est susceptible de venir au contact du fond 12 en cas de chocs subis par la pièce d'horlogerie 1.

L'organe absorbeur de chocs 16 est configuré pour empêcher les contacts directs entre la masse oscillante 15 et le fond 12 en cas de chocs subis par la pièce d'horlogerie 1.

L'organe absorbeur de chocs 16 est réalisé dans un matériau amortissant et antichoc.

L'organe absorbeur de chocs 16 est réalisé dans une matière polymère élastomère.

Comme illustré par la figure 1, l'organe absorbeur de chocs 16 peut être porté par le fond 12 et être positionné au niveau d'une surface du fond 12 en regard de la partie périphérique 15.1 de la masse oscillante 15.

Préférentiellement, l'organe absorbeur de chocs 16 est positionné au niveau d'une surface du fond 12 en regard de l'extrémité périphérique de la masse oscillante 15.

Comme illustré à la figure 2, l'organe absorbeur de chocs 16 peut être porté par la masse oscillante 15 et être positionné au niveau d'une surface de la masse oscillante 15 en regard du fond 112.

Selon un exemple de réalisation, l'organe absorbeur de chocs 16 est positionné sur la surface de la masse oscillante 15 ou du fond 12 et solidarisé par exemple par collage, soudage à chaud, clippage.

Selon un autre exemple de réalisation, l'organe absorbeur de chocs 16 est logé et maintenu en position dans au moins un évidement 17, 117 ménagé au niveau d'une surface de la masse oscillante 15 ou du fond 12.

Par exemple, ledit au moins un évidement 117 est ménagé au niveau d'une surface de la masse oscillante 15 en regard du fond 12 comme illustré à la figure 2.

Par exemple, ledit au moins un évidement 17 est ménagé au niveau d'une surface du fond 12 en regard de la partie périphérique 15.1 de la masse oscillante 15.

Ledit au moins un évidement 17, 117 est configuré pour recevoir et maintenir en position, par pincement ou compression élastique de la matière de l'organe absorbeur de chocs 16.

L'organe absorbeur de chocs 16 peut également être collé dans ledit au moins un évidement 17, 117.

Par exemple, ledit au moins évidement 17 s'étend sur au moins un secteur annulaire de la masse oscillante 15 ou du fond 12, de manière continue ou discontinue.

Par exemple, ledit au moins évidement 17 est de forme annulaire et l'organe absorbeur de chocs 16 est de forme annulaire, par exemple un joint O-ring. Ce mode de réalisation est particulièrement bien adapté lorsque l'organe absorbeur de chocs 16 est porté par le fond 12.

Selon une alternative de réalisation, la masse oscillante 15 ou le fond 12 comportent une pluralité d'évidements et l'organe absorbeur de chocs est formé par une pluralité d'éléments absorbeurs de chocs logés dans les différents évidements.

Les figures 4 à 6 illustrent des exemples d'agencement de l'organe absorbeur de chocs 16 sous la forme d'une pluralité d'éléments absorbeurs de chocs répartis sur la circonférence de la masse oscillante 15.

Par exemple, comme illustré à la figure 4, la masse oscillante 15 peut comporter une pluralité d'évidements sous la forme d'une pluralité de secteurs annulaires inscrits sur un cercle dont le centre appartient à l'axe de rotation de masse oscillante 15. Dans cet exemple de réalisation, l'organe absorbeur de chocs 16 est constitué par une pluralité de tronçons 16a maintenus en positions dans les différents évidements.

Par exemple, comme illustré à la figure 5, l'organe absorbeur de chocs 16 est formé par une pluralité d'éléments absorbeurs de chocs 16b solidarisés à la surface de la partie périphérique 15.1 de la masse oscillante 15. Dans cet exemple de réalisation, les différents éléments absorbeurs de chocs 16b peuvent être collés sur la surface de la partie périphérique 15.1 et orientés radialement par rapport à l'axe de rotation de la masse oscillante 15. Bien entendu, la masse oscillante 15 peut également comporter une pluralité d'évidements orientés radialement par rapport à l'axe de rotation de la masse oscillante 15 conformés pour recevoir et maintenir en position la pluralité d'éléments absorbeurs de chocs 16b.

Par exemple, comme illustré à la figure 6, la masse oscillante 15 peut comporter une pluralité d'évidements répartis sur la circonférence de la masse oscillante 15 et l'organe absorbeur de chocs 16 peut être formé par une pluralité d'éléments absorbeurs de chocs 16c de forme sphérique maintenus en positions dans les différents évidements.

## Revendications

1. Pièce d'horlogerie (1) comportant une boîte (10) dans laquelle est logé un mouvement d'horlogerie automatique (14) d'axe central (B) comportant une masse oscillante (15), ladite boîte (10) étant fermée par un fond (12), **caractérisée en ce que** la pièce d'horlogerie (1) comporte un organe absorbeur de chocs (16), réalisé dans une matière polymère élastomère, logé dans la boîte (10) et interposé entre la masse oscillante (15) et le fond (12) pour empêcher les contacts directs entre la masse oscillante (15) et le fond (12) en cas de chocs subis par la pièce d'horlogerie (1).

2. Pièce d'horlogerie (1) selon la revendication précédente, **caractérisée en ce que** l'organe absorbeur de chocs (16) est porté par la masse oscillante (15) ou par le fond (12).

3. Pièce d'horlogerie (1) selon l'une des revendications précédentes, **caractérisée en ce que** l'organe absorbeur de chocs (16) est solidarisé sur une surface de la masse oscillante (15) ou sur une surface du fond (12).

4. Pièce d'horlogerie (1) selon la revendication précédente, **caractérisé en ce que** l'organe absorbeur de chocs (16) est solidarisé par collage, soudage ou clippage.

5. Pièce d'horlogerie (1) selon l'une des revendications 2 à 4, **caractérisée en ce que** l'organe absorbeur de chocs (16) est logé dans au moins un évidement (17, 117) ménagé au niveau d'une surface de la masse oscillante (15) ou au niveau d'une surface du fond (12).

6. Pièce d'horlogerie (1) selon la revendication précédente, **caractérisée en ce que** ledit au moins un évidement (17, 117) est conformé pour maintenir en position l'organe absorbeur de chocs (16) par pincement de l'organe absorbeur de chocs (16).

7. Pièce d'horlogerie (1) selon l'une des revendications 5 à 6, **caractérisée en ce que** ledit au moins un évidement (17) est ménagé sur une surface du fond (12) en regard de la masse oscillante (15).

8. Pièce d'horlogerie (1) selon l'une des revendications 5 à 6, **caractérisée en ce que** ledit au moins un évidement (117) est ménagé sur une surface de la masse oscillante (15) en regard du fond (12).

9. Pièce d'horlogerie (1) selon l'une des revendications 5 à 8, **caractérisée en ce que** ledit au moins un évidement (17, 117) s'étend sur au moins une portion périphérique de la masse oscillante (15) ou du fond (12).

10. Pièce d'horlogerie (1) selon l'une des revendications 1 à 9, **caractérisée en ce que** ladite masse oscillante (15) ou ledit fond (12) comporte une pluralité d'évidements et **en ce que** l'organe absorbeur de chocs (16) est composé d'une pluralité d'éléments absorbeurs de chocs (16a, 16b, 16c) logés dans ladite pluralité d'évidements.

11. Pièce d'horlogerie (1) selon la revendication précédente, **caractérisée en ce que** les évidements de la pluralité sont répartis uniformément au niveau d'une partie périphérique (15.1) de la masse oscillante (15) lorsqu'ils sont portés par la masse oscillante (15).
